# EUROPÄISCHE PATENTANMELDUNG

(11) **EP 2 982 279 A1**
(43) Veröffentlichungstag der Anmeldung: **10.02.2016**
(21) Anmeldenummer: 15173587.5
(22) Anmeldetag: 24.06.2015
(51) Int. Cl.: A47K 3/00

(54) **BADEWANNENABLAGE**

(30) Priorität: 07.08.2014 CH 11962014
(71) Anmelder: Brönnimann, Daniel, 9500 Wil (CH)
(72) Erfinder: Brönnimann, Daniel, 9500 Wil (CH)
(74) Vertreter: Stocker, Kurt

(57) **Zusammenfassung**

Die Badewannenablage (1) umfasst ein formstabiles Grundelement (3) mit einer Unterseite (3a) und einer Oberseite (3b). Das Grundelement (3) umfasst an der Oberseite (3b) mindestens einen Haltebereich (4) sowie einen gegenüber dem Haltebereich (4) erhöhten Stützbereich (5) für das Halten in gewünschter Ausrichtung von Gegenständen wie Büchern oder flachen elektronischen Geräten (6) mit Bildschirmen. An der Unterseite (3a) in Längsrichtung (2) bei beiden Enden (7, 8) befindet sich ein erster und ein zweiter Auflagebereich (9, 10) zum Auflegen auf seitliche Randoberflächen von Badewannen, wobei sich beide Auflagebereiche (9, 10) vom jeweiligen freien Ende (7, 8) des Grundelementes (3) bis zu einem inneren Anschlag (11) erstrecken. Der zweite Auflagebereich (10) ist in Längsrichtung (2) länger als der erste Auflagebereich (9) und der zweite Auflagebereich (10) umfasst mindestens eine zwischen dem inneren Anschlag (11) und dem zweiten Ende (8) des Grundelementes (3) einsetzbare weitere Anschlagseinrichtung (12, 13), so dass die Badewannenablage (1) auf verschieden breiten Badewannen mit einer von den wirksamen Anschlägen (11, 12, 13) eingeschränkten Längsverschiebbarkeit aufgelegt werden kann.

## Beschreibung

Die Erfindung bezieht sich auf eine Badewannenablage nach dem Anspruch 1.

Eine Badewannenablage ist eine Vorrichtung, die auf zwei seitliche Badewannen-Randflächen aufgelegt werden kann und zum Halten von Gegenständen wie Bücher, flache elektronische Geräte mit Bildschirmen und Geschirr, Besteck sowie Gläser verwendet wird. Immer häufiger werden Tablet-Computer (tablet), elektronische Bücher (e-book reader), intelligente Mobiltelefone (smart phones) auch von Personen benützt während sie sich in der Badewanne befinden. Herkömmliche Badewannenablagen sind zum ergonomisch optimierten Halten der verschiedenen elektronischen Geräte nicht geeignet. Eine Badewannenablage wird zuweilen auch als Badewannentisch, Badewannentablett oder Badewannenbrücke bezeichnet.

Die neueren aus dem Stande der Technik bekannten Badewannenablagen sind aus vielen Teilen zusammengestellt, was mit einem hohen Herstellungsaufwand verbunden ist. So umfassen die in DE 20 2013 009 264 U1, DE 20 2013 006 138 U1 und DE 93 13 375 U1 dargestellten Lösungen ein zentrales Element an dem seitlich ausziehbare Auflagebereiche angeordnet sind, welche entsprechend der Badewannenbreite mehr oder weniger weit ausgezogen werden. Zudem ist am zentralen Element ein aufklappbares Stützelement schwenkbar gelagert. Auch eine aus US 2 006 169 seit langem bekannte Badewannenablage beschreibt eine ähnliche aufwändige Zusammenstellung von verstellbaren Elementen.

Um Badewannenablagen auf verschieden breiten Badewannen gegen ein Verschieben in der Längsrichtung der Badewannenablage zu sichern, beschreiben GB 2 340 869 B, GB 2 429 151 A, GB 2 455 616 A, GB 2 476 829 B an beiden Endbereichen der Badewannenablage je einen in Längsrichtung der Ablage verstellbaren von innen an den Badewannenrand anlegbaren Anschlag. Dabei werden beidseitig Verstell- und Festsetzeinrichtungen benötigt, was zu einem aufwändigen Aufbau mit vielen zusammengestellten Einzelteilen führt. Viele Teile der Verstell- und Festsetzeinrichtungen sind aus Metall. Der mögliche Kontakt zum Badewasser und die hohe Feuchtigkeit im Badezimmer können zur schnellen Rostbildung führen. Wenn dies verhindert werden soll, müssen teuer rostfreie Einzelteile verwendet werden.

DE 86 01 067 U1 beschreibt eine Badewannenablage mit fester Länge. Diese Badewannenablage umfasst ein sich in einer Längsrichtung erstreckendes formstabiles Grundelement mit einer Unterseite und einer Oberseite. Für das geneigte Halten von Büchern umfasst die Badewannenablage an ihrer Oberseite einen Wulst als Haltebereich sowie einen gegenüber dem Haltebereich erhöhten Höcker als Stützbereich. An der Unterseite umfasst das Grundelement in Längsrichtung bei beiden Endbereichen je einen Auflagebereich zum Auflegen auf die seitlichen Randoberflächen der Badewanne, wobei sich jeder Auflagebereich vom jeweiligen freien Ende des Grundelementes bis zu einem festen inneren Anschlag erstreckt. Die beidseitigen inneren Anschläge werden durch nach unten führende Bereiche des Grundelementes gebildet. Diese nach unten führenden Bereiche bzw. inneren Anschläge werden je an eine von der Randoberfläche der Badewanne gegen den tieferen Innenbereich der Badewanne führende Seitenfläche angelegt und schränken dabei die Längsverschiebbarkeit des auf der Badewanne liegenden Grundelementes ein. Die Auflagebereiche stehen von den inneren Anschlägen nur über eine Länge vor, welche der Mächtigkeit des Badewannenrandes entspricht.

Weil es verschieden breite Badewannen gibt, muss für jede Badewannenbreite eine entsprechend lange Badewannenablage angeboten werden. Beim Kauf der Badewannenablage muss die Badewannenbreite bekannt sein. Die Produktion und die Lagerhaltung von verschieden langen Badewannenablagen ist aufwändig. Zudem muss ein Käufer beim Kauf die Badewannenbreite kennen. Die Verwendung dieser Badewannenablage ist zum Tragen von Geräten mit Bildschirmen nicht optimal möglich, weil die fixe Ausrichtung zu unerwünschten Spiegelungen auf dem Bildschirm führen kann.

Die erfindungsgemässe Aufgabe besteht nun darin, eine einfach aufgebaute auf verschieden breiten Badewannen einsetzbare Badewannenablage zu finden.

Bei einer bevorzugten Ausführungsform sollen der Haltebereich und der Stützbereich verschieden grosse elektronische Geräte in verschiedenen Anstellwinkeln halten können.

Die Aufgabe wird durch die Merkmale des Patentanspruchs 1 gelöst. Die abhängigen Patentansprüche beschreiben alternative bzw. vorteilhafte Ausführungsvarianten, welche weitere Aufgaben lösen.

In einem erfinderischen Schritt wurde erkannt, dass die Badewannenablage für eine einfache Herstellbarkeit ein sich in einer Längsrichtung erstreckendes formstabiles Grundelement mit einer Unterseite und einer Oberseite und für die Einsetzbarkeit auf verschieden breiten Badewannen an der Unterseite des Grundelementes bei dessen erstem freien Ende einen von einem inneren Anschlag ausgehenden kurzen Auflagebereich und bei dessen zweitem freien Ende einen von einem inneren Anschlag ausgehenden längeren Auflagebereich umfassen muss. Der kurze Auflagebereich ist auf einen Badewannenrand auflegbar, welcher an eine Badezimmerwand anschliesst. Der lange Auflagebereich ist auf einen frei stehenden Badewannenrand auflegbar und kann dort über die Badewanne nach aussen vorstehen. Der längere Auflagebereich umfasst mindestens eine zwischen dem inneren Anschlag und dem freien Ende des Grundelementes einsetzbare weitere Anschlagseinrichtung, so dass die Badewannenablage auf verschieden breiten Badewannen mit einer von den wirksamen Anschlägen eingeschränkten Längsverschiebbarkeit aufgelegt werden kann.

Das Grundelement umfasst an der Oberseite einen Haltebereich sowie einen gegenüber dem Haltebereich erhöhten Stützbereich für das Halten in gewünschter Ausrichtung von Gegenständen wie Büchern oder flachen elektronischen Geräten mit Bildschirmen.

Für eine bevorzugte Ausführungsform wurde erkannt, dass bei einer an einer Badezimmerwand angeordneten Badewanne die Ausrichtung der Badewannenablage, bzw. die Lage des kurzen Auflagebereichs, vorgegeben ist. Wenn nun quer zur Längsrichtung des Grundelements beidseits des Stützbereichs je ein Haltebereich ausgebildet wird, kann die Badewannenablage quer zu ihrer Längsachse von beiden Seiten her verwendet werden. Beide Haltebereiche umfassen je mindestens zwei Rückhalteelemente, vorzugsweise Längsstege. Hinter den Rückhalteelementen angeordnete Unterkanten von Gegenstände werden vom Wegrutschen abgehalten. Die Gegenstände werden in einem der Position des jeweiligen Rückhalteelementes entsprechenden Neigungswinkel gehalten. Auf eine aus dem Stande der Technik bekannte Schwenkvorrichtung des Stützbereiches kann verzichtet werden, was die Badewannenablage bei gleicher Funktionalität wesentlich vereinfacht.

Gemäss einer weiteren bevorzugten Ausführungsform liegen die beiden Auflagebereiche über der Unterseite des Grundelementes bei den Haltebereichen und die geneigten Übergangsbereiche von den Auflagebereichen zu den Haltebereichen bilden die inneren Anschläge.

Gemäss einer weiteren bevorzugen Ausführungsform ist der Stützbereich giebeldachförmig ausgebildet, so dass Grundelemente stapelbar sind, wobei die Stützbereiche von direkt übereinander gestapelten Grundelementen ineinander eingreifen.

Es versteht sich von selbst, dass der Stützbereich 5 auch vom Grundelement 3 getrennt hergestellt und anschliessen auf das Grundelement 3 aufgesteckt werden könnte. Wenn das Grundelement mit den beiden Auflagebereichen, den beiden inneren Anschlägen, dem Haltebereich und dem erhöhten Stützbereich einteilig aus Kunststoff hergestellt wird, so genügt für die Herstellung eine einzige Spritzform. Entsprechend können die Herstellungskosten sehr tief gehalten werden.

Gemäss einer weiteren bevorzugten Ausführungsform umfasst der längere Auflagebereich mindestens in einem Abstand, insbesondere in mindestens drei Abständen, vom freien Ende mindestens eine, vorzugsweise zwei, Einstecköffnungen für Anschlagselemente, wobei ein in eine Einstecköffnungen eingestecktes Anschlagselement eine weitere Anschlagseinrichtung bildet.

In einer bevorzugten Ausführungsform umfasst die Badewannenablage mindestens ein am Grundelement in einer wählbaren Position beim längeren Auflagebereich festsetzbares Anschlagselement.

In einer weiteren bevorzugten Ausführungsform umfasst das Grundelement einen Trocknungsbereich, an dem ein Frotteestück zum trocknen von nassen Fingern zu befestigen ist. Der Trocknungsbereich ist vorzugsweise beim inneren Ende des längeren Auflagebereichs angeordnet, wobei das Frotteestück das Grundelement ringförmig umschliesst oder an der Oberseite des Grundelements gehalten ist, beispielsweise von einem Klettelement.

Gemäss einer weiteren bevorzugten Ausführungsform ist das Grundelement ein Kunststoffteil, das an der Oberseite eine glatte Oberfläche und an der Unterseite stabilitätserhöhende Längs- und gegebenenfalls Querrippen aufweist.

Die Zeichnungen erläutern die Erfindung anhand eines Ausführungsbeispiels, auf das sie aber nicht eingeschränkt ist. Dabei zeigen
- Fig. 1: eine perspektivische Darstellung der Badewannenablage von schräg oben,
- Fig. 2: eine perspektivische Darstellung der Badewannenablage von schräg unten,
- Fig. 3: eine Seitenansicht der Badewannenablage mit Frotteeband,
- Fig. 4: eine teilweise aufgeschnittene Draufsicht auf die Badewannenablage mit Frotteeband,
- Fig. 5: einen Schnitt B-B gemäss Fig. 4,
- Fig. 6: eine Seitenansicht von zwei zapfenförmigen Anschlagselementen,
- Fig. 7: einen Schnitt D-D gemäss Fig. 4 und
- Fig. 5: einen Schnitt C-C gemäss Fig. 4,

Fig. 1 bis 5, 7 und 8 zeigen eine Badewannenablage 1 mit einem sich in einer Längsrichtung 2 erstreckenden formstabilen Grundelement 3 mit einer Unterseite 3a und einer Oberseite 3b. Das Grundelement 3 umfasst an der Oberseite 3b einen Haltebereich 4 sowie einen gegenüber dem Haltebereich 4 erhöhten Stützbereich 5. Gegenstände wie Bücher oder flache elektronische Geräte 6 mit Bildschirmen können mit ihrer Unterkante auf den Haltebereich 4 gestellt und an den Stützbereich 5 angelehnt werden, so dass sie in einer gewünschten Ausrichtung positioniert sind. Der Stützbereich 5 umfasst vorzugsweise eine Fläche, welche sich im Wesentlichen vom Haltebereich 4 nach oben erstreckt, wobei zwischen dieser Fläche und der Ebene des Haltebereichs 4 ein stumpfer Winkel im Bereich von 95 bis 110° vorzugsweise von im Wesentlichen 100° ausgebildet ist. Wenn kleinere Geräte auf dem Haltebereich 4 aufgestellt und am Stützbereich 5 angelehnt sind, so liegt das obere Ende des Gerätes an der Fläche des Stützbereichs 5 an. Bei grösseren Geräten erstreckt sich das obere Ende des Gerätes über den Stützbereich 5 hinaus.

An der Unterseite 3a ist in Längsrichtung 2 bei einem ersten Ende 7 ein erster Auflagebereich 9 und bei einem zweiten Ende 8 ein zweiter Auflagebereich 10 ausgebildet. Der zweite Auflagebereich 10 ist in Längsrichtung 2 länger als der erste Auflagebereich 9. Die beiden Auflagebereiche 9, 10 sind so ausgebildet, dass sie auf seitliche Randoberflächen von Badewannen aufgelegt werden können. Der erste Auflagebereich 9 ist so dimensioniert, dass er bei allen gängigen Badewannen seitlich nicht über den Badewannenrand vorsteht und daher auf einen Badewannenrand bei einer Wand aufgelegt werden kann. Der zweite Auflagebereich 10 wird jeweils auf einen freien Badewannenrand aufgelegt und kann mit dem zweiten Ende 8 über diesen von der Badewanne weg vorstehen.

Gemäss der dargestellten Ausführungsform liegen die beiden Auflagebereiche 9 und 10 über der Unterseite 3a des Grundelementes 3 bei den Haltebereichen 4 und die geneigten Übergangsbereiche von den Auflagebereichen 9, 10 zu den Haltebereichen 4 bilden innere Anschläge 11.

Beide Auflagebereiche 9 und 10 erstrecken sich vom jeweiligen Ende 7, 8 des Grundelementes 3 bis zum inneren Anschlag 11, welcher an eine von der Randoberfläche der Badewanne gegen den tieferen Innenbereich der Badewanne führende Seitenfläche anlegbar ist, um eine Längsverschiebbarkeit des auf der Badewanne liegenden Grundelementes einzuschränken. Bei einer breiten Badewanne liegen nicht beide inneren Anschläge 11 gleichzeitig an einer Seitenfläche der Badewanne an und entsprechend wäre dann die Längsverschiebbarkeit des auf der Badewanne liegenden Grundelementes 3 nicht genügend eingeschränkt. Damit bei allen Badewannen die gewünschte Einschränkung der Längsverschiebbarkeit erzielt werden kann, umfasst der längere Auflagebereich 10 mindestens eine zwischen dem inneren Anschlag 11 und dem zweiten Ende 8 des Grundelementes 3 einsetzbare weitere Anschlagseinrichtung.

Die einsetzbare weitere Anschlagseinrichtung umfasst beispielsweise mindestens in einem Abstand, insbesondere in mindestens drei Abständen vom zweiten Ende 8 mindestens eine, vorzugsweise zwei, Einstecköffnungen 12 für Anschlagselemente 13 gemäss Fig. 6, wobei ein mit einem Einsteckvorsprung 14 in eine Einstecköffnungen 12 eingestecktes Anschlagselement 13 eine weitere Anschlagseinrichtung bildet. In der dargestellten Ausführungsform sind zwei parallele Reihen mit je 11 Einstecköffnungen 12 ausgebildet. Aufgrund der kleinen Abstände zwischen aufeinanderfolgenden Einstecköffnungen 12 kann sichergestellt werden, dass bei jeder Badewannenbreite mindestens ein Anschlagselement 13 so positioniert werden kann, dass die Längsverschiebbarkeit des auf der Badewanne liegenden Grundelementes 3 genügend eingeschränkt ist. Wenn zwei Anschlagselemente 13 eingesetzt werden, so ist die Badewannenablage auch gegen Schwenkbewegungen gesichert. Es versteht sich von selbst, dass ein Anschlagselement 13 auch stegförmig mit zwei Einsteckvorsprüngen 14 ausgebildet werden kann. Gegebenenfalls werden die Einstecköffnungen 12 mit Querschnitten ausgebildet, die von einem Kreis abweichen. Ein entsprechender Einsteckvorsprung 14 gewährleistet nach dem Einstecken eine Verdrehungssicherung, so dass bereits eine einzige Reihe mit Einstecköffnungen 12 und ein stegartiges Anschlagselement 13 mit nur einem Einsteckvorsprung 14 ein Schwenken des Grundelementes 3 verhindern können.

Die weitere Anschlagseinrichtung in der Form von Einstecköffnungen 12 und mindestens einem darin eingesetzten Anschlagselement 13 hat den Vorteil, dass keine Verstell- und Festsetzeinrichtungen mit Teilen aus Metall nötig sind. Das Grundelement und damit das die Einstecköffnungen 12 umgebende Material besteht vorzugsweise aus Kunststoff. Auch die eingesetzten Anschlagselemente 13 sind aus Kunststoff hergestellt. Feuchtigkeitsempfindliche, insbesondere oxidierende Teile werden nicht verwendet, so dass eine lange Lebensdauer und eine ästhetisch unveränderte Erscheinung gewährleistet werden können.

In der dargestellten Ausführungsform ist quer zur Längsrichtung 2 des Grundelements 3 beidseits des Stützbereichs 5 je ein Haltebereich 4 ausgebildet, damit die Badewannenablage 1 quer zu ihrer Längsrichtung 2 von beiden Seiten her verwendet werden kann. Beide Haltebereiche 4 umfassen je drei Rückhalteelemente 4a, vorzugsweise Längsstege. Hinter den Rückhalteelementen 4a angeordnete Unterkanten von Geräten 6 werden vom Wegrutschen abgehalten. Die Geräten 6 liegen am Stützbereich 5 an und werden in einem der Position des jeweiligen Rückhalteelementes 4a entsprechenden Neigungswinkel gehalten. Die Rückhalteelemente 4a mit unterschiedlichen Abständen zum Stützbereich 5 ermöglichen die verschiedenen Neigungswinkel. Auf eine aus dem Stande der Technik bekannte Schwenkvorrichtung des Stützbereiches kann verzichtet werden, was die Badewannenablage 1 bei gleicher Funktionalität wesentlich vereinfacht.

Der Stützbereich 5 ist vorzugsweise giebeldachförmig ausgebildet, so dass die Grundelemente 3 stapelbar sind. Das Grundelement 3 mit den beiden Auflagebereichen 9 und 10, den beiden inneren Anschlägen 11, den Haltebereichen 4 und dem Stützbereich 5 ist einteilig ausgebildet. Damit bei der Herstellung des Grundelementes 3 als Spritzgussteil mit möglichst wenig Kunststoff eine genügend stabile Badewannenablage 1 entsteht, ist an der Oberseite 3b eine dünne Schicht mit einer glatten Oberfläche und an dieser bei der Unterseite 3a Längs- und gegebenenfalls Querrippen 15 ausgebildet.

In den Fig. 3 und 4 ist das Grundelement mit einem Trocknungsbereich dargestellt, an dem ein Frotteestück 16 zum Trocknen von nassen Fingern befestigt ist. Der Trocknungsbereich ist beim inneren Ende des längeren bzw. zweiten Auflagebereichs 10 angeordnet, wobei das Frotteestück 16 das Grundelement 3 ringförmig umschliesst. Es wäre auch möglich, dass das Frotteestück nur an der Oberseite des Grundelements 3 gehalten ist, beispielsweise von einem Klettelement. Mit dem Frotteestück kann sichergestellt werden, dass eine Person, welche in der Badewanne auf der Badewannenablage einen Touchscreen bedienen will oder die Seite eines Buches umlegen will, vorgängig den oder die zu benützenden Finger am Frotteestück 16 trocknen kann.

Die flachen Bereiche der Oberfläche 3b, welche beidseits der Haltebereiche 4 über den Auflagebereichen 9 und 10 angeordnet sind, eignen sich zum Aufnehmen eines Tellers, eines Glases, eines Aschenbechers, eines Mobiltelefons und beliebigen anderen Gegenständen.

## Patentansprüche

1. Badewannenablage (1) mit einem sich in einer Längsrichtung (2) erstreckenden formstabilen Grundelement (3) mit einer Unterseite (3a) und einer Oberseite (3b), welches Grundelement (3) an der Oberseite (3b) mindestens einen Haltebereich (4) sowie einen gegenüber dem Haltebereich (4) erhöhten Stützbereich (5) für das Halten in gewünschter Ausrichtung von Gegenständen wie Büchern oder flachen elektronischen Geräten (6) mit Bildschirmen und an der Unterseite (3a) in Längsrichtung (2) bei beiden Enden (7, 8) je einen Auflagebereich (9, 10) zum Auflegen auf seitliche Randoberflächen von Badewannen umfasst, wobei sich beide Auflagebereiche (9, 10) vom jeweiligen freien Ende (7, 8) des Grundelementes (3) bis zu einem inneren Anschlag (11) erstreckt, welcher innere Anschlag (11) an eine von der Randoberfläche der Badewanne gegen den tieferen Innenbereich der Badewanne führende Seitenfläche anlegbar ist, um eine Längsverschiebbarkeit des auf der Badewanne liegenden Grundelementes (3) einzuschränken, **dadurch gekennzeichnet, dass** ein zweiter Auflagebereich (10) in Längsrichtung (2) länger ist als ein erster Auflagebereich (9) und der zweite Auflagebereich (10) mindestens eine zwischen dem inneren Anschlag (11) und dem zweiten Ende (8) des Grundelementes (3) einsetzbare weitere Anschlagseinrichtung (12, 13) umfasst, so dass die Badewannenablage (1) auf verschieden breiten Badewannen mit einer von den wirksamen Anschlägen (11, 12, 13) eingeschränkten Längsverschiebbarkeit aufgelegt werden kann.

2. Badewannenablage (1) nach Anspruch 1, **dadurch gekennzeichnet, dass** das Grundelement (3) mit den beiden Auflagebereichen (9, 10), den beiden inneren Anschlägen (11) und dem mindestens einen Haltebereich (4) einteilig ausgebildet ist.

3. Badewannenablage (1) nach Anspruch 1, **dadurch gekennzeichnet, dass** das Grundelement (3) mit den beiden Auflagebereichen (9, 10), den beiden inneren Anschlägen (11), dem mindestens einen Haltebereich (4) und dem erhöhten Stützbereich (5) einteilig ausgebildet ist.

4. Badewannenablage (1) nach einem der Ansprüche 1 bis 3, **dadurch gekennzeichnet, dass** der Stützbereich (5) bezüglich einer Richtung senkrecht zur Längsrichtung (2) im mittleren Bereich des Grundelements (3) angeordnet ist.

5. Badewannenablage (1) nach einem der Ansprüche 1 bis 4, **dadurch gekennzeichnet, dass** quer zur Längsrichtung (2) des Grundelements (3) beidseits des Stützbereichs (5) je ein Haltebereich (4) angeordnet ist, wobei jeder Haltebereich (4) mindestens zwei Rückhalteelemente (4a), vorzugsweise Längsstege, umfasst, welche Rückhalteelemente (4a) dahinter angeordnete Unterkanten von Gegenständen vom Wegrutschen abhalten und die Gegenstände in der Position des jeweiligen Rückhalteelementes (4a) entsprechenden Neigungswinkeln halten.

6. Badewannenablage (1) nach Anspruch 5, **dadurch gekennzeichnet, dass** beide Haltebereiche (4) je mindestens drei Längsstege in unterschiedlichen Abständen zum Stützbereich (5) umfassen.

7. Badewannenablage (1) nach einem der Ansprüche 1 bis 6, **dadurch gekennzeichnet, dass** die beiden Auflagebereiche (9, 10) über der Unterseite (3a) des Grundelementes (3) beim mindestens einen Haltebereich (4) liegen und die geneigten Übergangsbereiche von den Auflagebereichen (9, 10) zum mindestens einen Haltebereich (4) die inneren Anschläge (11) bilden.

8. Badewannenablage (1) nach einem der Ansprüche 1 bis 7, **dadurch gekennzeichnet, dass** der Stützbereich (5) giebeldachförmig ausgebildet ist und die Grundelemente (3) vorzugsweise stapelbar sind sowie die Stützbereiche (5) von direkt übereinander gestapelten Grundelementen (3) ineinander eingreifen.

9. Badewannenablage (1) nach einem der Ansprüche 1 bis 8, **dadurch gekennzeichnet, dass** der zweite Auflagebereich (10) mindestens in einem Abstand, insbesondere in mindestens drei Abständen vom zweiten Ende (8) mindestens eine, vorzugsweise zwei, Einstecköffnungen (12) für Anschlagselemente (13) umfasst, wobei ein in eine Einstecköffnungen (12) eingestecktes Anschlagselement (13) eine weitere Anschlagseinrichtung bildet.

10. Badewannenablage (1) nach einem der Ansprüche 1 bis 9, **dadurch gekennzeichnet, dass** sie mindestens ein am Grundelement (3) in einer wählbaren Position beim zweiten Auflagebereich (10) festsetzbares Anschlagselement (13) umfasst.

11. Badewannenablage (1) nach einem der Ansprüche 1 bis 10, **dadurch gekennzeichnet, dass** das Grundelement (3) beim zweiten Auflagebereich (10) auf seiner Oberseite eine im Wesentlichen ebene Tragfläche für Teller und Gläser umfasst.

12. Badewannenablage (1) nach einem der Ansprüche 1 bis 11, **dadurch gekennzeichnet, dass** das Grundelement (3) einen Trocknungsbereich umfasst, an dem ein Frotteestück (16) zum trocknen von nassen Fingern zu befestigen ist, vorzugsweise ist der Trocknungsbereich beim inneren Ende des zweiten Auflagebereichs (10) angeordnet, wobei das Frotteestück (16) das Grundelement (3) ringförmig umschliesst oder an der Oberseite des Grundelements (3) gehalten ist, beispielsweise von einem Klettelement.

13. Badewannenablage (1) nach einem der Ansprüche 1 bis 12, **dadurch gekennzeichnet, dass** das Grundelement (3) ein Kunststoffteil ist, das an der Oberseite eine glatte Oberfläche und an der Unterseite stabilitätserhöhende Längs- und gegebenenfalls Querrippen (15) aufweist.
